# EUROPÄISCHE PATENTSCHRIFT

(11) **EP 1 149 032 B1**
(45) Veröffentlichungstag und Bekanntmachung des Hinweises auf die Patenterteilung: **16.04.2003**
(21) Anmeldenummer: 00900780.8
(22) Anmeldetag: 28.01.2000
(51) Int. Cl.: B65D 83/02

(54) **PATRONENBEHÄLTER**
CARTRIDGE CONTAINER
CONTENANT POUR CARTOUCHES

(30) Priorität: 28.01.1999 CH 15299
(43) Veröffentlichungstag der Anmeldung: 31.10.2001
(73) Patentinhaber: Kel Development B.V., 5250 AA Vlijmen (NL)
(72) Erfinder: BROUWER, Mark, NL-5384 MS Heesch (NL); DE MAN, Eelco, H., NL-5707 VP Helmond (NL)
(74) Vertreter: Spierenburg, Pieter
(86) Internationale Anmeldenummer: IB0000086
(87) Internationale Veröffentlichungsnummer: WO00044645

(56) Entgegenhaltungen:
- DE-A- 3 211 146
- US-A- 2 645 336
- US-A- 3 269 597
- US-A- 4 168 786
- US-A- 4 518 099

## Beschreibung

Die Erfindung betrifft einen Behälter für Patronen nach dem Oberbegriff des Patentanspruchs 1.

Behälter von Tintenpatronen für eine Füllfeder sind seit langem als Kartonschachtel bekannt, in welchen in der Regel die Patronen in zwei Reihen nebeneinander angeordnet sind. Um die Patronen aus der Schachtel zu entnehmen, muss der Klappdeckel geöffnet und eine Patrone durch leichtes Antippen gegen die Schachtel daraus entnommen werden. Vielfach passiert es, dass dabei mehrere Patronen gleichzeitig aus der Schachtel fallen. Es braucht deshalb ein wenig Geschick, um eine einzige Patrone zu entnehmen, vor allem wenn die Schachtel schon halb leer ist.

Aus DE-A-32 11 146 ist bespielsweise ein verschliessbares schmales schachtelförmiges Behältnis für die Aufnahme von Tintenpatronen bekannt, das einzelne nebeneinander angeordnete Gefache aufweist, die oben offen sind. An der oberen Schmalseite ist ein verschiebbarer Deckel vorgesehen, der durch Rastpunkte die Ausgabeöffnungen der Gefache schrittweise freigibt. Der Deckel kann sowohl nach vorne als auch nach hinten verschoben werden, so dass der Deckel nur bis etwas über die Hälfte verschoben werden muss. Die Tintenpatronen können durch Umdrehen und leichtes Antippen aus dem Behältnis entnommen werden. Dieses Behältnis ist stabiler als die bekannten Kartonschachtel und lässt die Tintenpatrorien einzeln entnehmen. Wenn man den Deckel unbeabsichtigt zu weit schiebt, können gleichzeitig zwei Tintenpatronen herausfallen.

Aus US-A-4,518,099 ist ein Behälter für Zahnstocher bekannt, wobei eine Platte aneinander gereihten Zahnstocher von zwei sägezahnartige Mitnehmern und zwei sägezahnartigen Haltemitteln vereinzelt werden. Der oberste Zahnstocher wird durch einen aufwendigen Hebelmechanismus zu einem Schiebefach bewegt, welches eine Art Messer aufweist, um den obersten Zahnstocher von dem Rest auf der Platte zu trennen, wodurch die Spitze des Zahnstochers nach oben gedreht wird und so aus einer Entnahmeöffnung aus dem Behälter entnommen werden kann. Dieser bekannte Behälter ist ausschliesslich für Zahnstocher vorgesehen und lässt sich nicht ohne weiteres auch für Tintenpatronen einsetzen.

Der vorliegenden Erfindung liegt nun die Aufgabe zugrunde, einen Behälter anzugeben, der eine besonders einfache und sichere Entnahme einer einzelnen Patrone erlaubt.

Diese Aufgabe wird durch einen Behälter mit den Merkmalen des Patentanspruchs 1 gelöst.

Beim erfindungsgemässen Behälter sind mindestens eine Entnahmeöffnung und eine Verschiebevorrichtung vorgesehen, mittels welcher die Patronen zur Entnahmeöffnung hin verschiebbar sind. Vorteilhafterweise ist femer eine Einfüllöffnung vorgesehen, durch welche eine einzelne Patrone in den Behälter geschoben werden kann.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: einen ersten Seitenteil des Behälters,
- Fig. 2: drei verschiedene Querschnitte durch den ersten Seitenteil,
- Fig. 3: einen zweiten Seitenteil des Behälters,
- Fig. 4: drei verschiedene Querschnitte durch den zweiten Seitenteil,
- Fig. 5: drei perspektivische Darstellungen des Behälters, und
- Fig. 6: einen Längsschnitt durch den zweiten Seitenteil.

In den Figuren sind für dieselben Elemente jeweils dieselben Bezugszeichen verwendet worden und erstmalige Erklärungen betreffen alle Figuren, wenn nicht ausdrücklich anders erwähnt

Figur 1a zeigt einen ersten Seitenteil 2 eines Behälters 1 von der Innenseite und Figur 1b denselben Seitenteil 2 von der Aussenseite her gesehen. Figur 2a ist ein Querschnitt durch den ersten Seitenteil 2 längs der Linie A-A in Figur 1a, Figur 2b eine Ansicht in Richtung des Pfeiles B und Figur 2c eine Ansicht in Richtung des Pfeiles C in Figur 1b.

Figur 3a zeigt einen zweiten Seitenteil 3 des Behälters 1 von aussen her und Figur 3b denselben Seitenteil 3 von innen her. Figur 4a ist eine Ansicht in Richtung des Pfeiles D, Figur 4b ein Querschnitt längs der Linie E-E und Figur 4c ein Querschnitt längs der Linie F-F der Figur 3b. Ferner stellt Figur 6 einen Querschnitt längs der Linie G-G der Figur 3b dar.

Wie ersichtlich weist der Seitenteil 2 eine schmale Oberseite 5 und eine schmale Unterseite 6 auf, die beide mit einer rinnenartigen Längsnut 7 versehen sind. Der Seitenteil 2 weist ferner federnde Zungen 8 auf, deren Ende 9 leicht nach innen vorsteht. Dieses Ende 9 weist einen dreieckigen Nocken 10, mit welchem die Patrone 12 (vergleiche Figur 5) im Behälter gehalten wird. Der Seitenteil 3 weist ebensolche Zungen 8 auf. Wie nun aus den Figuren 1 und 3 ersichtlich, sind die Zungen 8 seitlich versetzt angeordnet, so dass eine ausreichende federnde Auslenkung der Zungen 8 möglich ist, und dennoch zwei Patronen 12 unmittelbar nebeneinander liegend im Behälter 1 gehalten werden können. Die schmale Oberseite 14 und die schmale Unterseite 15 des zweiten Seitenteiles 3 sind je mit einer nach innen vorstehenden Feder 16 versehen, die in die Längsnut 7 des ersten Seitenteiles 2 hineingreift. Es sind weiter auf der Innenseite des zweiten Seitenteiles 3 im Bereich der schmalen Oberseite 14 und im Bereich der schmalen Unterseite 15 kleine nockenartige Vorsprünge 17 vorgesehen, die mit einer Teilung der halben Breite einer Patrone 12 vorgesehen sind, um die Patrone 12 auf einem geringen Abstand von der Oberseite 5 bzw. 14 und von der Unterseite 6 bzw. 15 zu halten. Die Längsnut 7, die Feder 16 und die Zungen 8 bilden damit zusammen eine Art Verschiebevorrichtung 18 für die Patronen 12. Der Behälter 1 weist eine Entnahmeöffnung 19 auf, die von abgerundeten Endbereichen 20 der Seitenteile 2 und 3 gebildet wird, die sich nur etwa über die halbe Höhe der Seitenteile 2 und 3 erstrecken. Auf der gegenüberliegenden Seite sind die Seitenteile 2 und 3 ebenfalls mit abgerundeten Endbereichen 21 versehen, die sich jedoch über die gesamte Höhe der Seitenteile 2 und 3 erstrecken. In der Unterseite 6 bzw. 15 ist dort eine halbkreisförmige Öffnung 22 bzw. 23 vorgesehen, die zusammen die Einfüllöffnung 24 des Behälters 1 bilden.

Die Funktionsweise des Behälters 1 ist nun aus der Figur 5 erkennbar: um eine Patrone 12 nach vorne zu verschieben, wird der Seitenteil 3 in der Figur nach links verschoben, wobei die Zungen 8 des gegenüberliegenden Seitenteils 2 über die Patrone 12 springen und so auf der anderen Seite der Patrone 12 zu liegen kommen. Anschliessend wird der nach links vorstehenden Seitenteil 3 nach rechts geschoben, wodurch die Patrone 12 von den vorstehenden Nocken der Zungen 8 des gegenüberliegenden Seitenteils 2 nach links zur Entnahmeöffnung 19 hin verschoben wird. Gleichzeitig mit der so beschriebenen Bewegung werden auch die andern nebeneinander liegenden Patronen 12 verschoben, so dass die nächste Patrone 12 sich wieder in der richtigen Ausgangsposition für die Entnahme befindet. Wenn der Behälter 1 leer ist, kann er wieder an der Einfüllöffnung 24 (vergleiche Figuren 1, 3 und 5) aufgefüllt werden.

Es versteht sich für den Fachmann, dass nicht unbedingt eine Einfüllöffnung 24 notwendig ist, sondern auch darauf verzichtet werden kann. In diesem Fall ist der Behälter 1 jedoch nicht nachfüllbar.

### Bezugszeichenliste

- 1: Behälter
- 2: erster Seitenteil
- 3: zweiter Seitenteil
- 5: schmale Oberseite
- 6: schmale Unterseite
- 7: Längsnut
- 8: federnde Zunge
- 9: Ende
- 10: dreieckiger Nocken
- 12: Patrone
- 14: schmale Oberseite
- 15: schmale Unterseite
- 16: vorstehende Feder
- 17: nockenartiger Vorsprung
- 18: Verschiebevorrichtung
- 19: Entnahmeöffnung
- 20: abgerundeter Endbereich
- 21: abgerundeter Endbereich
- 22: halbkreisförmige Öffnung
- 23: halbkreisförmige Öffnung
- 24: Einfüllöffnung

## Patentansprüche

1. Behälter (1) von Patronen (12) für eine Füllfeder oder dergleichen, mit zwei den Behälter bildenden Seitenteilen (2, 3), einer Entnahmeöffnung (19) und einer Verschiebevorrichtung (18), **dadurch gekennzeichnet, dass** die beiden Seitenteile verschiebbar zueinander gelagert und an deren jeweiligen Innenwand Mitnahmemittel (8) vorgesehen sind, welche die Verschiebevorrichtung (18) bilden, um die Patronen quer zu ihrer Längsrichtung zu verschieben, und die Entnahmeöffnung (9) von den Endbereichen (20) der beiden Seitenteile (2, 3) zur Entnahme einer einzelnen Patrone in Längsrichtung ausgebildet ist.

2. Patronenbehälter nach Anspruch 1, **dadurch gekennzeichnet, dass** eine Einfüllöffnung (24) vorgesehen ist, durch welche eine einzelne Patrone (12) in den Behälter (1) geschoben werden kann.

3. Patronenbehälter nach Anspruch 1 oder 2, **dadurch gekennzeichnet, dass** die Seitenteile (2, 3) in Längsrichtung je mit einer schmalen Oberseite (5; 14) und einer schmalen Unterseite (6; 15) versehen sind, und die Oberseite (5) und die Unterseite (6) des ersten Seitenteiles (2) eine Längsnut (7) und die Oberseite (14) und die Unterseite (15) des zweiten Seitenteiles (3) eine in der Längsnut (7) verschiebbare Feder (16) aufweisen.

4. Patronenbehälter nach einem der Ansprüche 1 bis 3, **dadurch gekennzeichnet, dass** die Mitnahmemittel (8) derart nebeneinander angeordnet sind, dass die Patronen (12) nebeneinander im Behälter (1) festgehalten sind.

5. Patronenbehälter nach Anspruch 4, **dadurch gekennzeichnet, dass** die Mitnahmemittel (8) zweier nebeneinander liegenden Patronen (12) versetzt zueinander angeordnet sind.

6. Patronenbehälter nach einem der Ansprüche 1 bis 5, **dadurch gekennzeichnet, dass** die Mitnahmemittel als nach innen vorstehende, federnde Zungen (8) ausgebildet sind.

7. Patronenbehälter nach Anspruch 6, **dadurch gekennzeichnet, dass** die Zunge (8) an ihrem Ende einen nach innen vorstehenden Nocken (10) aufweist.

8. Patronenbehälter nach Anspruch 7, **dadurch gekennzeichnet, dass** der Nocken (10) dreieckförmig ausgebildet ist.

## Claims

1. Container (1) for cartridges (12) for a fountain pen or similar, with two lateral parts (2, 3) forming the container, a take-off opening (19) and a shifting device (18), **characterised in that** both lateral parts are arranged shiftable to each other and at their inner walls engaging carrier means (8) are provided which form the shifting device (18), in order to shift the cartridges at right angles to their longitudinal direction, and the take-off opening (19) is formed by the end parts (20) of both lateral parts (2,3) in such a manner that a single cartridge (12) can be taken lengthways from the container.

2. Cartridge container according to claim 1, **characterised in that** an input opening (24) is provided via which a single cartridge (12) can be inserted into the container (1).

3. Cartridge container according to claim 1 or 2, **characterised in that** the lateral parts (2, 3) in their longitudinal direction each are provided with a narrow upper side (5; 14) and with a narrow underside (6; 15), and that the upper side (5) and the underside (6) of the first lateral part (2) are provided with a longitudinal groove (7) and the underside (15) of the second lateral part (3) is provided with a tongue (16) movable in the longitudinal groove (7).

4. Cartridge container according to one of claims 1 to 3, **characterised in that** the engaging carrier means (8) are arranged side-by-side in such a manner that the cartridges (12) are held side-by-side in the container (1).

5. Cartridge container according to claim 4, **characterised in that** the engaging carrier means (8) of two cartridges (12) lying side-by-side are arranged offset relative to each other.

6. Cartridge container according to one of the claims 1 to 5, **characterised in that** the engaging carrier means (8) are laid out as spring tongues (8) protruding towards the inside.

7. Cartridge container according to claim 6, **characterised in that** the tongue (8) at its end is provided with a cam (10) protruding towards the inside.

8. Cartridge container according to claim 7, **characterised in that** the cam (10) is formed triangular.

## Revendications

1. Contenant (1) pour cartouches (12) pour un stylo à encre ou similaire, comprenant deux parties latérales (2, 3) formant le réservoir, une ouverture de sortie (19) et un dispositif de poussée (18), **caractérisé en ce que** les deux parties latérales sont logées de manière déplaçables l'une par rapport à l'autre et que sur leur paroi intérieure des moyens d'entraînement (8) sont prévus qui forment le dispositif de poussée (18) destiné à pousser les cartouches transversalement à leur direction longitudinale et **en ce que** l'ouverture de sortie (9) est formée par les zones d'extrémité (20) des deux parties latérales (2, 3) pour sortir une seule cartouche dans la direction longitudinale.

2. Contenant pour cartouches selon la revendication 1, **caractérisé en ce qu'**une ouverture de remplissage (24) est prévue, par laquelle une seule cartouche (12) peut être poussée dans le contenant (1).

3. Contenant pour cartouches selon la revendication 1 ou 2, **caractérisé en ce que** les parties latérales (2, 3) sont munies chacune, dans la direction longitudinale, d'une face étroite supérieure (5 ; 14) et d'une face étroite inférieure (6 ; 15), et la face supérieure (5) et la face inférieure (6) de la première partie latérale (2) présentent une rainure longitudinale (7) et la face supérieure (14) et la face inférieure (15) de la deuxième partie latérale (3) présentent une languette (16) pouvant se déplacer dans la rainure longitudinale (7).

4. Contenant pour cartouches selon l'une des revendications 1 à 3, **caractérisé en ce que** les moyens d'entraînement (8) sont disposés de telle manière que les cartouches (12) sont maintenues les unes à côté des autres dans le contenant.

5. Contenant pour cartouches selon la revendication 4, **caractérisé en ce que** les moyens d'entraînement (8) de deux cartouches (12) situées l'une à côté de l'autre sont disposés de manière décalée l'un par rapport à l'autre.

6. Contenant pour cartouches selon l'une des revendications 1 à 5, **caractérisé en ce que** les moyens d'entraînement sont conçus comme des langues (8) élastiques faisant saillie vers l'intérieur.

7. Contenant pour cartouches selon la revendication 6, **caractérisé en ce que** la langue (8) présente à son extrémité un taquet (10) faisant saillie vers l'intérieur à son extrémité.

8. Contenant pour cartouches selon la revendication 7, **caractérisé en ce que** le taquet (10) est de forme triangulaire.
